# DEMANDE DE BREVET EUROPEEN

(11) **EP 2 431 554 A1**
(43) Date de publication de la demande: **21.03.2012**
(21) Numéro de dépôt: 11306109.7
(22) Date de dépôt: 07.09.2011
(51) Int. Cl.: E04H 4/08

(54) **Élément de couverture additionnel de bassin de piscine**

(30) Priorité: 17.09.2010 FR 1057447
(71) Demandeur: Annonay Productions France, 07100 Annonay (FR)
(72) Inventeur: Relmont, Bruno, 69002 LYON (FR)
(74) Mandataire: Palix, Stéphane

(57) **Abrégé**

Elément de couverture additionnel (1) d'un bassin de piscine (2), ledit élément de couverture additionnel (1) étant destiné à être agencé à la surface de l'eau du bassin (2) dans une zone (3) s'étendant latéralement par rapport à une zone principale (4) du bassin (2) apte à être recouverte par un volet roulant (5) **caractérisé en ce** qu'il comporte, au niveau d'une lisière (6) destinée à être agencée en regard du volet roulant (5) une fois déployé à la surface de l'eau, des moyens de guidage (7) en translation permettant d'assujettir en liaison glissière ledit élément de couverture additionnel (1) par rapport au volet roulant (5).

## Description

### DOMAINE TECHNIQUE

L'invention se rapporte au domaine des couvertures de piscines formées par un volet roulant ou flottant constitué d'une pluralité de lames juxtaposées et articulées les unes par rapport aux autres. Un tel volet roulant flotte ainsi à la surface de l'eau du bassin de piscine, et permet à la fois, de protéger les personnes en cas de chute dans le bassin en évitant qu'elles ne coulent et se noient si elles ne savent pas nager, et d'éviter le refroidissement de l'eau du bassin pendant la nuit notamment ainsi qu'une pollution du bassin avec des éléments extérieurs tels que des feuilles ou des insectes.

L'invention vise plus particulièrement un élément de couverture additionnel du bassin de piscine destiné à être combiné avec un volet roulant de façon à recouvrir la totalité de la surface d'eau du bassin.

### TECHNIQUE ANTERIEUR

Tel que décrit dans le document EP 2 025 835, il est connu d'utiliser une partie de couverture additionnelle et solidaire d'un panneau principal, l'ensemble formant un volet flottant permettant de recouvrir la surface de l'eau d'un bassin de la piscine.

La partie de couverture additionnelle est dans ce cas repliée au contact de la surface supérieure du panneau central de façon à permettre le déploiement ou l'enroulement du volet flottant autour d'un rouleau.

Cependant, avec un tel dispositif, il peut se former une surépaisseur localisée lors de l'enroulement du rouleau. De telles surépaisseurs peuvent alors engendrer une déformation des lames du panneau principal de façon à épouser l'enroulement sur le rouleau. La structure des lames peut alors être fragilisée par ces déformations et entraîner leur rupture en fatigue après de multiples sollicitations en flexion lors de l'enroulement du volet sur le rouleau.

Ainsi, un premier objectif de l'invention est de permettre le recouvrement total de la surface de l'eau du bassin sans générer de surépaisseur lors de l'enroulement du volet sur le rouleau et ainsi en garantissant une durée de vie optimale pour le volet roulant.

De plus, un tel système oblige à sous dimensionner la partie de couverture additionnelle en prévoyant un jeu suffisant pour permettre le pivotement de cette partie de couverture additionnelle une fois le panneau principal totalement déployé. En effet, lors de la mise en place de la partie de couverture additionnelle, celle-ci décrit un mouvement de rotation et son extrémité peut heurter la bordure ou le nez des margelles si un jeu latéral avec la bordure du bassin n'est pas respecté.

Par conséquent, le niveau de sécurité obtenu avec ce type de volet roulant n'est pas optimum et dans certains cas ne garantit pas un recouvrement suffisant de la surface de l'eau du bassin au niveau des zones présentant une partie de couverture additionnelle, conformément aux normes de sécurité en vigueur.

Un autre objectif de l'invention est donc de garantir un recouvrement total de la surface de l'eau du bassin quelque soit sa forme et notamment lorsque celui-ci présente une zone s'étendant latéralement par rapport à une zone principale du bassin.

### EXPOSE DE L'INVENTION

L'invention concerne donc un élément de couverture additionnel d'un bassin de piscine. Un tel élément de couverture additionnel est destiné à être agencé à la surface de l'eau dans une zone s'étendant latéralement par rapport à une zone principale du bassin apte à être recouverte par un volet roulant.

Selon l'invention, cet élément de couverture additionnel se caractérise en se qu'il comporte, au niveau d'une lisière destinée à être agencée en regard du volet roulant une fois déployé à la surface de l'eau, des moyens de guidage en translation permettant d'assujettir en liaison glissière l'élément de couverture additionnel par rapport au volet roulant.

Autrement dit, les moyens de guidage en translation de l'élément de couverture additionnel permettent uniquement au volet roulant de se déplacer selon un mouvement de va-et-vient horizontal. Ces moyens de guidage empêchent donc l'élément de couverture et le volet roulant de se déplacer l'un par rapport à l'autre en translation selon une direction verticale.

Par conséquent, si une personne tombe soit sur l'élément de couverture additionnel, soit sur le volet roulant, les deux éléments restent solidaires l'un de l'autre. Les moyens de guidage en translation transmettent à l'autre élément les efforts générés par le poids de la personne sur la surface de l'un ou de l'autre élément.

L'élément de couverture additionnel est donc avantageusement placé dans la zone du bassin s'étendant latéralement par rapport à la zone principale avant de déployer totalement le volet roulant.

Les moyens de guidage en translation peuvent se présenter sous diverses formes et notamment consister en au moins deux éléments disjoints et distants l'un de l'autre au niveau de la lisière destinée à être agencée en regard du volet roulant. Ils peuvent également se présenter sous la forme d'un organe continu s'étendant sur toute la longueur de la lisière de l'élément de couverture additionnel mais également fractionné, avec par exemple un élément par lame.

Ainsi selon un premier mode de réalisation, les moyens de guidage en translation peuvent comporter au mois deux organes épousant chacun la forme d'un U à l'intérieur desquelles le volet roulant est positionné une fois déployé.

En d'autres termes, les deux organes en formes de U sont disjoints et agencés à proximité des extrémités de la lisière de façon à garantir une bonne stabilité et rigidité de l'assemblage entre l'élément de couverture additionnel et le volet roulant.

En pratique dans ce cas, les au moins deux organes comportent chacun, au niveau d'une zone médiane extérieur du U, des moyens d'encliquetage coopérant avec des moyens complémentaires agencés au niveau d'une portion interne d'une extrémité d'une lame formant la surface flottante de l'élément de couverture additionnel.

Ainsi, les deux organes en forme de U remplacent des bouchons d'étanchéité positionnés au niveau des extrémités des lames constituant la surface flottante de l'élément de couverture additionnel. Les moyens d'encliquetage permettent alors d'éviter tout mouvement relatif entre les organes en formes de U et les lames de l'élément de couverture additionnel.

Par conséquent, les deux organes ne nécessitent aucun élément de solidarisation supplémentaire pour être assujettis en liaison encastrement avec les lames de l'élément de couverture additionnel.

De même, les deux organes peuvent également comporter chacun, au niveau d'une zone médiane extérieure du U, une zone de collage ou de soudage coopérant avec une extrémité plane d'une lame. Un tel collage ou soudage peut être réalisé de diverses manières en utilisant notamment une colle rapportée entre les deux surfaces à assembler ou en fusionnant les deux matériaux entre eux sans apport de matière extérieure.

Selon un second mode de réalisation, les moyens de guidages en translations peuvent comporter deux profilés agencés parallèlement et rapportés de part et d'autres des lames formant la surface flottante de l'élément de couverture additionnel.

De cette manière, les moyens de guidage en translation s'étendent sur toute la longueur de la lisière agencée en regard du volet roulant. Un tel agencement permet de garantir une bonne stabilité mécanique de cette liaison glissière et permet de façon optimale d'éviter tout déplacement relatif en translation selon une direction verticale de l'élément additionnel par rapport au volet roulant.

Avantageusement, les deux profilés sont solidarisés avec les lames formant la surface flottante de l'élément de couverture additionnel par des moyens de solidarisation non réversible traversant l'épaisseur des deux profilés et celle des lames.

De tels moyens de solidarisations non réversibles peuvent notamment se présenter sous la forme de rivets, de boulons mais aussi de tout moyen d'encliquetage de collage ou de soudure ou analogue traversant l'épaisseur des lames et celles des deux profilés.

Selon un mode de réalisation particulier, l'élément de couverture additionnel peut comporter au moins une traverse permettant d'immobiliser les lames formant la surface flottante de l'élément de couverture additionnel.

Une telle traverse s'étend alors sur toute la longueur de l'élément de couverture additionnel et peut être agencée parallèlement par rapport à la lisière en regard du volet roulant et/ou perpendiculairement par rapport aux lames de l'élément de couverture additionnel. Une telle traverse permet ainsi de rigidifier la structure de l'élément de couverture additionnel, garantissant la stabilité mécanique de l'élément additionnel si une personne vient à tomber sur sa surface.

Cette traverse est également solidarisée de manière non réversible avec les lames constituant l'élément de couverture additionnel par des moyens de solidarisation tel que des rivets, boulons ou tout moyen d'encliquetage, de collage ou de soudure.

En pratique, l'élément de couverture additionnel peut comporter des moyens permettant de faciliter l'introduction et/ ou le retrait du volet dans les moyens de guidage en translation. De tels moyens peuvent notamment être formés par une ouverture évasée au niveau de la zone ou le volet roulant coopère avec les moyens de guidage lors de son déploiement ou de son ouverture. Ces moyens pour faciliter l'introduction et/ou le retrait du volet dans les moyens de guidage peuvent notamment être formés par une zone des moyens de guidage eux-mêmes.

Avantageusement, l'élément de couverture additionnel peut comporter au moins une sangle destinée à permettre à un usager de guider, soulever et placer l'élément de couverture à l'intérieur du bassin.

Ainsi, une fois la surface flottante de l'élément de couverture positionnée au contact de l'eau du bassin, l'usager peut aisément la placer au niveau de la zone s'étendant latéralement par rapport à la zone principale du bassin. Une telle sangle facilite aussi le retrait de l'élément de couverture additionnel du bassin permettant une utilisation de la piscine.

### DESCRIPTION SOMMAIRE DES FIGURES

La manière de réaliser l'invention et les avantages qui en découlent, ressortiront bien de la description du mode de réalisation qui suit, donné à titre indicatif et non limitatif, à l'appui des figures annexées dans lesquelles :
- les figures 1 à 3 sont des vues en perspective d'un bassin de piscine équipé d'un élément de couverture additionnel, conforme à l'invention ;
- les figures 4 à 5 sont des vues en perspective d'un élément de couverture additionnel équipé de moyens de guidage selon une première variante;
- la figure 6 est une vue en coupe transversale d'un élément de couverture additionnel équipé de moyens de guidage selon une seconde variante;
- la figure 7 est une vue en perspective d'un élément de couverture additionnel équipé d'une sangle de préhension ;
- la figure 8 est une vue en coupe transversale d'une lame constituant un élément de couverture additionnel équipé de moyens de guidage en translation selon une troisième variante.

### MANIERE DE REALISER L'INVENTION

Comme déjà évoqué, l'invention concerne un élément de couverture additionnel d'un bassin de piscine.

Tel que représenté à la figure 1, le bassin de piscine **2** comporte une zone principale **4** qui peut être entièrement recouverte par le volet roulant **5**. Un tel bassin de piscine comporte également une zone **3** s'étendant latéralement par rapport à la zone principale **4** une telle zone **3** peut notamment comporter un escalier facilitant l'accès au bassin de piscine **2**.

Un élément de couverture additionnel **1** permet alors de recouvrir la zone **3**. Un tel élément de couverture additionnel **1** est donc indépendant du volet roulant **5** et comporte au niveau d'une lisière **6** destinée à être agencée en regard du volet roulant **5** des moyens de guidages **7** en translation aptes à coopérer en liaison glissière avec la bordure du volet roulant **5**.

Tel que représenté à la figure 2, lorsqu'on souhaite fermer le volet roulant **5**, on positionne l'élément additionnel **1** à la surface de l'eau au niveau de la zone **3** agencée latéralement par rapport à la zone principale **4** du bassin **2**. La forme de l'élément additionnel **1** peut être réalisée sur mesure de façon à épouser la forme de la zone 3 à la recouvrir.

Tel que représenté à la figure 3, lorsque le volet roulant 5 est totalement déployé, sa bordure coopère avec les moyens de guidage 7 de l'élément de couverture additionnel 1. De cette façon la totalité de la surface de l'eau du bassin 2 est recouverte par le volet roulant et l'élément additionnel **1** rapporté.

Par suite, le volet roulant **5** peut comporter une largeur constante et ne présenter aucune surépaisseur lors de son enroulement.

Selon une première variante telle que représenté à la figure 4, les moyens de guidage 7 de l'élément de couverture additionnel **1** peuvent être formés par deux organes **8** et **9** distants l'un de l'autre, et solidarisés avec la lisière **6** de l'élément de couverture additionnel 1. De tels organes **8** et **9** présentent alors une forme de U à l'intérieur duquel la bordure du volet roulant peut pénétrer.

Tel que représenté à la figure 5, l'organe **8** peut comporter au niveau de la zone médiane extérieur du U des moyens d'encliquetage **10** positionnés sur une excroissance. Ces moyens d'encliquetage sont destinés à coopérer avec des moyens d'encliquetage , de collage ou de soudure complémentaires **12** ménagés à l'intérieur d'une lame **14** formant la surface flottante de l'élément de couverture additionnel **1**. Ces moyens d'encliquetage complémentaires **12** sont donc positionnés au niveau d'une extrémité **13** d'une lame **14** et permettent d'immobiliser l'organe **8** par rapport aux lames **14** constituant la surface flottante de l'élément de couverture additionnel.

De plus, un tel organe **8** peut présenter des moyens **25** destiné à faciliter l'introduction ou le retrait du volet roulant à l'intérieur d'un organe **8**.

Tel que représenté à la figure 6, un organe **28** peut également être sollidarisé par collage ou soudure au niveau d'une zone médiane **29** extérieure du U. L'organe **28** est alors assujetti en liaison encastrement avec une extrémité **30** d'une lame **14** constituant la surface flottante de l'élément de couverture additionnel.

Par ailleurs, tel que représenté à la figure 7 un élément de couverture additionnel **11** peut comporter au moins une traverse **15** permettant de stabiliser la structure de l'élément de couverture. En effet, avec une telle traverse les lames **14** sont immobilisées et ne peuvent plus pivoter les unes par rapport aux autres. L'élément de couverture additionnel **11** forme alors un ensemble semi-rigide et peut être stocké verticalement ou horizontalement à la périphérie du bassin de piscine.

De plus, une sangle **31 est solidarisée avec** l'élément de couverture additionnel pour permettre de réaliser sa mise en position ou son retrait dans le bassin de piscine. Une telle sangle peut notamment être coincée à l'intérieur des charnières de jonction entre deux lames juxtaposées et articulées entre elles.

Tel que représenté à la figure 8, et selon une autre variante de l'invention, les moyens de guidage **17** en translation peuvent comporter deux profilés **18** et **19** coopérant avec une extrémité d'une lame **24** formant la surface flottante de l'élément de couverture additionnel **21**. De tels profilés **18** et **19** sont alors solidarisés au moyen d'éléments de solidarisation non réversible **22** tels que des boulons, rivets ou moyens d'encliquetage.

Par ailleurs, l'extrémité libre de la lame **24** est équipée d'un bouchon **20** de façon à garantir une bonne étanchéité et par conséquent une flottabilité de l'élément de couverture additionnel **21.**

Il ressort de ce qui précède, qu'un élément de couverture additionnel d'un bassin de piscine conforme à l'invention comporte de nombreux avantages, et notamment :
- il permet de conserver un diamètre d'enroulement constant du volet de piscine une fois enroulé ;
- il garantit ainsi la longévité des lames qui ne sont alors pas déformées lors de l'enroulement et du stockage du volet roulant;
- il permet de diminuer le jeu à la périphérie de l'élément de couverture additionnel et garantit un recouvrement total de la superficie du bassin de piscine.

## Revendications

1. Elément de couverture additionnel (1, 11, 21) d'un bassin de piscine (2), ledit élément de couverture additionnel (1, 11, 21) étant destiné à être agencé à la surface de l'eau du bassin (2) dans une zone (3) s'étendant latéralement par rapport à une zone principale (4) du bassin (2) apte à être recouverte par un volet roulant (5) **caractérisé en ce qu'**il comporte, au niveau d'une lisière (6) destinée à être agencée en regard du volet roulant (5) une fois déployé à la surface de l'eau, des moyens de guidage (7, 17) en translation permettant d'assujettir en liaison glissière ledit élément de couverture additionnel (1, 11, 21) par rapport au volet roulant (5).

2. Elément de couverture selon la revendication 1, **caractérisé en ce que** les moyens de guidage (7) en translation comportent au moins deux organes (8, 9, 28) épousant chacun la forme d'un U à l'intérieur desquels le volet roulant (5) est positionné une fois déployé.

3. Elément de couverture selon la revendication 2, **caractérisé en ce que** lesdits au moins deux organes (8, 9) comportent chacun, au niveau d'une zone médiane extérieure du U, des moyens d'encliquetage (10) coopérant avec des moyens complémentaires (12) agencés au niveau d'une portion interne d'une extrémité (13) d'une lame (14) formant la surface flottante l'élément de couverture additionnel (1).

4. Elément de couverture selon la revendication 2, **caractérisé en ce que** lesdits au moins deux organes (28) comportent chacun, au niveau d'une zone médiane extérieure du U, une zone de collage ou de soudage (29) coopérant avec une extrémité plane (30) d'une lame (14).

5. Elément de couverture selon la revendication 1, **caractérisé en ce que** les moyens de guidage (17) en translation comportent deux profilés (18, 19) agencés parallèlement et rapportés de part et d'autre des lames (24) formant la surface flottante de l'élément de couverture additionnel (21).

6. Elément de couverture selon la revendication 5, **caractérisé en ce que** les deux profilés (18, 19) sont solidarisés avec les lames (24) formant la surface flottante de l'élément de couverture additionnel (21) par des moyens de solidarisation (22) non réversible traversant l'épaisseur des deux profilés (18, 19) et celle des lames (24).

7. Elément de couverture selon la revendication 1, **caractérisé en ce qu'**il comporte au moins une traverse (15) permettant d'immobiliser les lames (14) formant la surface flottante de l'élément de couverture additionnel (11).

8. Elément de couverture selon la revendication 1, **caractérisé en ce qu'**il comporte des moyens (25) permettant de faciliter l'introduction et/ou le retrait du volet (5) dans les moyens de guidage (7) en translation.

9. Elément de couverture selon la revendication 1, **caractérisé en ce qu'**il comporte au moins une sangle (31) destinée à permettre à un usager de guider, soulever et placer l'élément de couverture à l'intérieur du bassin (2).
